# FASCICULE DE BREVET EUROPEEN

(11) **EP 3 442 880 B1**
(45) Date de publication et mention de la délivrance du brevet: **10.03.2021**
(21) Numéro de dépôt: 16806046.5
(22) Date de dépôt: 01.12.2016
(51) Int. Cl.: B65D 51/18

(54) **DISPOSITIF HYGIENIQUE POUR CANNETTE**
HYGIENISCHE VORRICHTUNG FÜR EINE DOSE
HYGIENIC DEVICE FOR A CAN

(30) Priorité: 14.04.2016 FR 1653316
(43) Date de publication de la demande: 20.02.2019
(73) Titulaire: Goumas, Philippe, 75016 Paris (FR)
(72) Inventeur: Goumas, Philippe, 75016 Paris (FR)
(74) Mandataire: Lecomte & Partners
(86) Numéro de dépôt international: PCT/EP2016/079498
(87) Numéro de publication internationale: WO 2017/178085

(56) Documents cités:
- WO-A2-2007/043890
- US-A1- 2002 062 922

## Description

### Domaine technique

L'invention a trait à une membrane de protection hygiénique pour cannette de boisson.

### Technique antérieure

Le document de brevet publié WO 99/37546 divulgue un dispositif de protection hygiénique pour cannette de boisson destiné à être placé sur le couvercle d'une cannette. Le dispositif comprend une portion de film inférieure recouvrant une partie du couvercle de la cannette autour de l'anneau et de l'orifice et une portion de film supérieure superposée et adhérée à la portion inférieure. Les deux portions sont reliées entre elles par une charnière et la portion supérieure est destinée à être séparée de la portion inférieure en pivotant autour de la charnière vers le rebord de la cannette. La portion inférieure reste fixée sur le couvercle de la cannette constituant ainsi une surface d'appui de la lèvre supérieure d'un consommateur et la portion supérieure une surface d'appui de la lèvre inférieure. Cependant, le dispositif ne protège pas entièrement le couvercle de la cannette. Ainsi, lorsqu'un consommateur boit directement à la cannette ou verse la boisson dans un récipient, la boisson peut entrer en contact avec la zone non hygiénique et être ainsi contaminée. De plus, la surface hygiénique formée par la portion supérieure n'épouse pas la forme du rebord de la cannette ce qui peut favoriser la coulée de boisson de part et d'autre du rebord formé par la portion supérieure. La portion supérieure qui bascule doit aussi être maintenue par le consommateur lorsque celui-ci boit directement à la cannette ou verse le liquide dans un récipient.

Le document de brevet publié WO 2012/087168 divulgue une membrane de protection hygiénique destinée à recouvrir la face supérieure et les rebords d'une cannette de boisson. Cette membrane est composée d'un film d'aluminium et d'un film de PET reliés entre eux et non séparables. Cette membrane ne comprend pas d'ouverture facile pour accéder à l'orifice de la cannette et impose que le couvercle et les rebords de la canette soient parfaitement hygiéniques avant la fixation de la membrane.

Le document de brevet publié WO 2007/043890 A2 divulgue une membrane de protection hygiénique conforme au préambule de la revendication 1.

### Résumé de l'invention

### Problème technique

L'invention a pour objectif de proposer une membrane de protection hygiénique pour cannette de boisson palliant au moins un inconvénient de l'état de l'art, plus précisément de l'état de l'art susmentionné. Plus particulièrement, l'invention a pour objectif de fournir une membrane de protection hygiénique de cannette de boisson qui permet de boire directement à la cannette ou de verser la boisson dans un verre en évitant toute contamination. L'invention a également pour objet de fournir une solution simple et économique.

### Solution technique

L'invention a pour objet une membrane de protection hygiénique pour cannette de boisson pourvue d'un couvercle avec un bord circulaire et un anneau apte à former un orifice dans une zone détachable dudit couvercle, la membrane comprenant un premier et un deuxième film superposés et adhérés l'un à l'autre, ladite membrane étant configurée pour être disposée avec le premier film adhéré sur le couvercle, le deuxième film étant séparable du premier en vue de donner accès à l'orifice du couvercle ; remarquable en ce que la membrane présente une portion centrale généralement circulaire destinée à recouvrir le couvercle et une portion latérale formant une languette depuis la portion circulaire et apte à recouvrir le bord dudit couvercle.

Selon un mode avantageux de l'invention, la portion latérale comprend une extrémité distale avec une zone où les premier et deuxième films ne sont pas adhérés l'un à l'autre de manière à ce que le deuxième film forme une tirette de préhension en vue de la séparation des deux films.

Selon un mode avantageux de l'invention, la zone où les premier et deuxième films ne sont pas adhérés l'un à l'autre s'étend sur plusieurs millimètres carrés, préférentiellement au moins 50mm², plus préférentiellement au moins 100mm².

Selon un mode avantageux de l'invention, la portion latérale s'étend sur plus de 20mm à partir de la portion centrale, de manière à pouvoir couvrir une partie supérieure d'une paroi verticale de la cannette, adjacente au couvercle.

Selon un mode avantageux de l'invention, chacun des premier et deuxième films présente une épaisseur inférieure à 1mm, préférentiellement comprise entre 0.01 et 0.75mm, plus préférentiellement comprise entre 0.05 et 0.5mm.

Selon un mode avantageux de l'invention, les premier et deuxième films sont attachés l'un à l'autre à une extrémité de ladite membrane opposée à la portion latérale, de manière à former une charnière lors de la séparation du deuxième film.

Selon un mode avantageux de l'invention, le premier film comprend un orifice configuré pour épouser les contours de l'anneau de la cannette.

Selon un mode avantageux de l'invention, le premier film comprend une ligne d'affaiblissement ou de prédécoupe correspondant à la zone détachable du couvercle formant l'orifice.

L'invention a également pour objet une cannette de boisson comprenant un couvercle avec un bord circulaire et un anneau apte à former un orifice dans une zone détachable dudit couvercle et une membrane de protection disposée sur le couvercle, remarquable en ce que la membrane est selon l'invention.

Selon un mode avantageux de l'invention, la zone détachable du couvercle reste recouverte par le premier film après formation de l'orifice.

### Avantages de l'invention

Les mesures de l'invention sont intéressantes en ce que la membrane permet d'assurer une surface hygiénique de la cannette sur la totalité du couvercle ainsi que sur le rebord de la cannette, à l'endroit où le consommateur va poser ses lèvres. La présence des deux films permet d'isoler le couvercle et le rebord de la cannette d'un environnement non hygiénique et permet un contact direct avec la cannette sans risque de contamination. La membrane épouse la forme du rebord de la cannette ce qui permet au consommateur de boire aisément à la cannette ou de verser aisément son contenu dans un récipient en évitant toute contamination.

### Brève description des dessins

La figure 1 est une représentation de la membrane vue de dessus.
La figure 2 représente la membrane selon l'invention fixée sur une cannette et dans une configuration fermée.
La figure 3 représente la membrane fixée sur la cannette et dans une configuration ouverte
La figure 4 représente la membrane fixée sur la cannette sans le deuxième film, la cannette est ici en configuration ouverte.

### Description d'un mode de réalisation

Les figures 1 à 4 ne sont pas à la même échelle et ne sont données qu'à titre illustratif et non limitatif de l'invention.

La figure 1 représente la membrane 2 selon l'invention. La membrane 2 comprend un premier film 4 et un deuxième film 6 superposés et adhérés l'un à l'autre, seul le deuxième film 6 est ici visible. La membrane 2 est configurée pour être disposée sur un couvercle de cannette de boisson généralement réalisée en métal, avec le premier film adhéré au couvercle de la cannette et le deuxième film 6 séparable du premier en vue de donner accès à l'orifice du couvercle de la cannette. La membrane 2 comprend une portion centrale 8 généralement circulaire destinée à recouvrir le couvercle de la cannette et une portion latérale 10 formant une languette depuis la portion centrale et qui est apte à recouvrir le bord du couvercle d'une cannette.

La membrane 2 est réalisée dans un matériau garantissant l'intégrité de la membrane face aux conditions de stockage des cannettes comme par exemple l'humidité ou la chaleur. La membrane 2 est préférentiellement réalisée dans un matériau souple, imperméable, résistant au déchirement et plus préférentiellement recyclable. La membrane 2 peut également être formée dans un matériau sur lequel on peut imprimer ou écrire. Afin de garantir l'hygiène de la membrane, les deux films doivent adhérer l'un à l'autre de façon étanche. Les deux films 4 ;6 peuvent être adhérés l'un à l'autre par chauffage par exemple. Les deux films sont préférentiellement adhérés l'un à l'autre le long de leurs bords. La portion latérale 10 comprend une extrémité distale avec une zone 28 où les premier et deuxième films 4 et 6 ne sont pas adhérés l'un à l'autre de manière à ce que le deuxième film 6 forme une tirette de préhension en vue de la séparation des deux films. La zone 28 s'étend sur plusieurs millimètres carrés, préférentiellement au moins 50mm², plus préférentiellement au moins 100mm². Les premier et deuxième films 4 et 6 sont attachés l'un à l'autre à une extrémité de ladite membrane 2 opposée à la portion latérale 10, de manière à former une charnière lors de la séparation du deuxième film 6.

Le premier film 4 comprend un orifice 24, ici représenté en pointillé, dimensionné de manière à faire passer l'anneau de la cannette apte à former un orifice, ledit orifice 24 étant configuré pour épouser les contours dudit anneau. Les premier et deuxième films 4 et 6 de la membrane 2 présentent chacun une épaisseur inférieure à 1mm, préférentiellement comprise entre 0.01 et 0.75mm, plus préférentiellement comprise entre 0.05 et 0.5mm, ce qui permet à la membrane d'épouser la forme de la cannette.

La figure 2 représente la membrane 2 selon l'invention dans une configuration fermée et fixée sur une cannette 12 pourvue d'un couvercle 14 avec un bord circulaire 16. La membrane 2 est fixée au couvercle 14 de la cannette avec le premier film adhéré sur le couvercle 14 et le deuxième film 6 étant séparable du premier en vue de donner accès à l'orifice (non visible) du couvercle 14. Le premier film peut être adhéré au couvercle 14 au moyen d'un matériel adhésif par exemple. La portion centrale 8 de la membrane recouvre la totalité du couvercle de la canette 14 et la portion latérale 10 s'étend à partir de la portion centrale sur plus de 20mm de manière à couvrir une partie supérieure d'une paroi verticale 30 de la cannette 12 adjacente au couvercle 14. Plus particulièrement la portion latérale 10 s'étend sur la partie supérieure d'une paroi verticale 30 de la cannette adjacente à l'orifice du couvercle, qui correspond à l'endroit où le consommateur va poser ses lèvres. Le couvercle et l'anneau de la cannette doivent être stériles avant la fixation de la membrane sur la cannette.

La figure 3 représente la membrane 2 fixée sur le couvercle de la cannette 12 dans une configuration ouverte. Le deuxième film 6 est presque totalement séparé du premier film 4 et on a maintenant accès à l'anneau 18 ainsi qu'à une zone détachable 22 du couvercle formant l'orifice du couvercle. Le premier film 4 comprend une ligne d'affaiblissement ou de prédécoupe 26 correspondant à la zone détachable 22 du couvercle formant l'orifice, de manière à faciliter la découpe du premier film lors de l'ouverture de la cannette. Les références 8¹ et 10¹ correspondent respectivement à la portion centrale et à la portion latérale du premier film 4 et les références 8² et 10² correspondent respectivement à la portion centrale et à la portion latérale du deuxième film 6.

La figure 4 représente la membrane fixée sur le couvercle de la cannette 12, la cannette étant ici ouverte. Le deuxième film a été totalement séparé du premier film 4 en vue d'accéder à la zone détachable 22 du couvercle formant l'orifice 20. Le premier film 4 reste adhéré au couvercle. L'anneau 18 de la cannette a été basculé de manière à détacher la zone 22 du couvercle pour former l'orifice 20 de la cannette. Après formation de l'orifice 20 de la cannette, la zone détachable 22 du couvercle reste recouverte et protégée par le premier film 4 grâce à la ligne de prédécoupe ou d'affaiblissement qui facilite son découpage lors de l'ouverture de la cannette. Ceci empêche alors le liquide contenu dans la cannette d'être en contact direct avec la zone détachable 22 puisque ladite zone reste protégée par le premier film lors de l'ouverture de la cannette.

## Revendications

1. Membrane de protection hygiénique (2) pour cannette de boisson (12) pourvue d'un couvercle (14) avec un bord circulaire (16) et un anneau (18) apte à former un orifice (20) dans une zone détachable (22) dudit couvercle, la membrane comprenant un premier (4) et un deuxième film (6) superposés et adhérés l'un à l'autre, ladite membrane (2) étant configurée pour être disposée avec le premier film (4) adhéré sur le couvercle (14), le deuxième film (6) étant séparable du premier en vue de donner accès à l'orifice du couvercle ; la membrane (2) présentant une portion latérale (10) formant une languette et apte à recouvrir le bord dudit couvercle ;
**caractérisée en ce que** la membrane (2) présente une portion centrale (8) généralement circulaire destinée à recouvrir le couvercle (14), la portion latérale (10) s'étendant depuis la portion circulaire.

2. Membrane (2) selon la revendication 1, **caractérisée en ce que** la portion latérale (10) comprend une extrémité distale avec une zone (28) où les premier et deuxième films (4, 6) ne sont pas adhérés l'un à l'autre de manière à ce que le deuxième film (6) forme une tirette de préhension en vue de la séparation des deux films.

3. Membrane (2) selon la revendication 2, **caractérisée en ce que** la zone (28) où les premier et deuxième (4, 6) films ne sont pas adhérés l'un à l'autre s'étend sur plusieurs millimètres carrés, préférentiellement au moins 50mm², plus préférentiellement au moins 100mm².

4. Membrane (2) selon l'une des revendications 1 à 3, **caractérisée en ce que** la portion latérale (10) s'étend sur plus de 20mm à partir de la portion centrale (6), de manière à pouvoir couvrir une partie supérieure d'une paroi verticale (30) de la cannette (12), adjacente au couvercle (14).

5. Membrane (2) selon l'une des revendications 1 à 4, **caractérisée en ce que** chacun des premier et deuxième (4, 6) films présente une épaisseur inférieure à 1mm, préférentiellement comprise entre 0.01 et 0.75mm, plus préférentiellement comprise entre 0. 05 et 0.5mm.

6. Membrane (2) selon l'une des revendications 1 à 5, **caractérisée en ce que** les premier et deuxième (4, 6) films sont attachés l'un à l'autre à une extrémité de ladite membrane (2) opposée à la portion latérale (10), de manière à former une charnière lors de la séparation du deuxième film (6).

7. Membrane (2) selon l'une des revendications 1 à 6, **caractérisée en ce que** le premier film (4) comprend un orifice (24) configuré pour épouser les contours de l'anneau (18) de la cannette.

8. Membrane (2) selon l'une des revendications 1 à 7, **caractérisée en ce que** le premier film (4) comprend une ligne d'affaiblissement ou de prédécoupe (26) correspondant à la zone détachable (22) du couvercle formant l'orifice (20).

9. Cannette de boisson (12) comprenant un couvercle (14) avec un bord circulaire (16) et un anneau (18) apte à former un orifice (20) dans une zone détachable (22) dudit couvercle et une membrane (2) de protection disposée sur la couvercle (14), **caractérisée en ce que** la membrane est conforme à l'une des revendications 1 à 8.

10. Canette de boisson (12) selon la revendication 9, **caractérisé en ce que** la zone détachable (22) du couvercle reste recouverte par le premier film (4) après formation de l'orifice (20).

## Patentansprüche

1. Membran (2) zum hygienischen Schutz für Getränkedose (12) umfassend eine Abdeckung (14) mit einem kreisförmigen Rand (16) und einem Ring (18), der in einem abnehmbaren Bereich (22) der Abdeckung eine Öffnung (20) bilden kann, wobei die Membran eine erste (4) und eine zweite Folie (6) umfasst, die übereinanderliegen und aneinander haften, wobei die Membran zur Anordnung mit der ersten Folie (4) haftend auf der Abdeckung konfiguriert ist, die zweite Folie (6) von der ersten trennbar ist, um Zugang zur Öffnung der Abdeckung zu gewähren, die Membran (2) einen seitlichen Abschnitt (10), die eine Zunge bildet, aufweist und in der Lage ist, den Rand der Abdeckung zu bedecken,
**dadurch gekennzeichnet, dass**
die Membran (2) einen allgemein kreisförmigen zentralen Abschnitt (8) aufweist, der die Abdeckung (14) bedecken soll, wobei sich der seitliche Abschnitt (10) von dem kreisförmigen Abschnitt aus erstreckt.

2. Membran (2) nach Anspruch 1, **dadurch gekennzeichnet, dass** der seitliche Abschnitt (10) ein distales Ende mit einem Bereich (28) umfasst, in dem die erste und die zweite Folie (4, 6) nicht aneinander haften, so dass die zweite Folie (6) eine Zuglasche zur Trennung der beiden Filme bildet.

3. Membran (2) nach Anspruch 2, **dadurch gekennzeichnet, dass** der Bereich (28), in dem die erste und die zweite Folie nicht aneinanderhaften, sich über mehrere Quadratmillimeter erstreckt, vorzugsweise über mindestens 50 mm², noch bevorzugter über mindestens 100 mm².

4. Membran (2) nach einem der Ansprüche 1 bis 3, **dadurch gekennzeichnet, dass** der seitliche Abschnitt (10) sich ab dem zentralen Abschnitt (6) über mehr als 20 mm erstreckt, um einen oberen Teil einer vertikalen Wand (30) der Getränkedose (12) neben der Abdeckung (14) abdecken zu können.

5. Membran (2) nach einem der Ansprüche 1 bis 4, **dadurch gekennzeichnet, dass** jede der ersten und zweiten (4, 6) Folie eine Dicke von weniger als 1 mm, vorzugsweise zwischen 0,01 und 0,75 mm, bevorzugter zwischen 0,05 und 0,5 mm aufweist.

6. Membran (2) nach einem der Ansprüche 1 bis 5, **dadurch gekennzeichnet, dass** die erste und der zweite (4, 6) Folie an einem Ende der Membran (2) gegenüber dem seitlichen Abschnitt (10) aneinander angebracht sind, um ein Scharnier zu bilden, wenn die zweite Folie getrennt wird (6).

7. Membran (2) nach einem der Ansprüche 1 bis 6, **dadurch gekennzeichnet, dass** die erste Folie (4) eine Öffnung (24) umfasst, die konfiguriert ist zu den Konturen des Rings (18) der Getränkedose zu passen.

8. Membran (2) nach einem der Ansprüche 1 bis 7, **dadurch gekennzeichnet, dass** die erste Folie (4) eine Schwächungs- oder vorgeschnittene Linie (26) umfasst, die dem abnehmbaren Bereich (22) der die Öffnung (20) bildenden Abdeckung entspricht.

9. Getränkedose (12), eine Abdeckung (14) mit einem kreisförmigen Rand (16) und einen Ring (18) umfassend, geeignet eine Öffnung (20) in einem abnehmbaren Bereich (22) der Abdeckung und einer auf der Abdeckung (14) zum hygienischen Schutz angeordneten Membran (2) zu bilden, **dadurch gekennzeichnet dass**, die Membran einem der Ansprüche 1 bis 8 entspricht.

10. Getränkedose (12) nach Anspruch 9, **dadurch gekennzeichnet, dass** der abnehmbare Bereich (22) der Abdeckung nach Bildung der Öffnung (20) durch die erste Folie (4) bedeckt bleibt.

## Claims

1. Hygienic protective membrane (2) for a drink can (12) provided with a lid (14) with a circular edge (16) and a ring (18) suitable to form an orifice (20) in a detachable zone (22) of said lid, the membrane comprising a first (4) and a second film (6) superimposed and adhered to each other, said membrane (2) being configured to be disposed with the first film (4) adhered to the lid (14), the second film (6) being separable from the first in order to provide access to the orifice of the lid ; the membrane (2) having a lateral portion (10) forming a strip and suitable to cover the edge of said lid;
**characterized in that**
the membrane (2) has a generally circular central portion (8) intended to cover the lid (14), the lateral portion (10) extending from the circular portion.

2. Membrane (2) according to claim 1, **characterized in that** the lateral portion (10) comprises a distal end with a zone (28) where the first and second films (4, 6) are not adhered to each other so that the second film (6) forms a zipper tab in order to separate the two films.

3. Membrane (2) according to claim 2, **characterized in that** the zone (28) where the first and second (4, 6) films are not adhered to each other extends over several square millimeters, preferably at least 50 mm², more preferably at least 100 mm².

4. Membrane (2) according to any one of claims 1 to 3, **characterized in that** the lateral portion (10) extends over more than 20mm from the central portion (6), so as to cover an upper portion of a vertical side (30) of the can (12), adjacent to the lid (14).

5. Membrane (2) according to any one of claims 1 to 4, **characterized in that** each of the first and second (4, 6) films has a thickness of less than 1 mm, preferably comprised between 0.01 and 0.75mm, more preferably comprised between 0. 05 and 0.5mm.

6. Membrane (2) according to any one of claims 1 to 5, **characterized in that** the first and second (4, 6) films are attached to each other at one end of said membrane (2) opposite to the lateral portion (10) so as to form a hinge during the separation of the second film (6).

7. Membrane (2) according to any one of claims 1 to 6, **characterized in that** the first film (4) comprises an orifice (24) configured to fit the contours of the ring (18) of the can.

8. Membrane (2) according to any one of claims 1 to 7, **characterized in that** the first film (4) comprises a line of weakening or precut (26) corresponding to the detachable zone (22) of the lid forming the orifice (20).

9. Drink can (12) comprising a lid (14) with a circular edge (16) and a ring (18) suitable to form an orifice (20) in a detachable zone (22) of said lid and a protective membrane (2) disposed on the lid (14), **characterized in that** the membrane is according to any one of claims 1 to 8.

10. Drink can (12) according to claim 9, **characterized in that** the detachable zone (22) of the lid remains covered by the first film (4) after formation of the orifice (20).
